# FASCICULE DE BREVET EUROPEEN

(11) **EP 0 305 304 B1**
(45) Date de publication et mention de la délivrance du brevet: **27.11.1991**
(21) Numéro de dépôt: 88420288.8
(22) Date de dépôt: 25.08.1988
(51) Int. Cl.: D01H 5/56, D01H 5/18

(54) **Dispositif d'étirage de mèches ou rubans de fibres sur une machine de filature**
Streckwerk für Vorgarne oder Faserbänder in einer Spinnmaschine
Drafting arrangements for rovings or slivers on a spinning machine

(30) Priorité: 28.08.1987 FR 8712176
(43) Date de publication de la demande: 01.03.1989
(73) Titulaire: DEVTEX, F-69200 Venissieux (FR)
(72) Inventeur: Mirabel, Pierre, Mably F-42300 Roanne (FR); Schoumacher, Marcel, F-42300 Roanne (FR)
(74) Mandataire: Laurent, Michel

(56) Documents cités:
- Néant

## Description

La présente invention concerne un perfectionnement apporté aux dispositifs d'étirage de fibres (sous forme de mèches ou rubans) mis en oeuvre sur les machines de filature lors de la réalisation de filés de fibres de quelque type que ce soit (filé un bout, filé à âme, filé autotordu..). Elle a trait plus particulièrement à un perfectionnement apporté aux dispositifs d'étirage dits "à bras pendulaire", tels que par exemple ceux commercialisés par la société SKF, bien connus des techniciens et qui sont décrits notamment dans les brevets français publiés sous les numéros 1343069, 2081694 et 2081886.

De tels bras pendulaires qui ont été schématisés aux figures 1 et 2 annexées, en vue de côté, en position de travail à la figure 1 et en position débrayée à la figure 2 sont constitués essentiellement d'un ensemble comprenant, montés sur le bâti support (1) de la machine, d'une part une série d'arbres cannelés (2), s'étendant sur toute la longueur de la machine et communs à toutes les positions de travail, lesdits arbres étant entraînés en rotation, leur nombre et écartement étant fonction des matières à traiter et des taux d'étirage à donner et, d'autre part, d'éléments presseurs constitués de cylindres (3), montés sur un bras support (4) dit "bras pendulaire". D'une manière générale, ainsi que cela ressort notamment des brevets français précités, la pression exercée par les cylindres (3) sur les cannelés (2), est obtenue au moyen de ressorts à boudins travaillant en compression. La pression est réglable sur chaque cylindre (3) individuellement. D'autres moyens tels que des moyens pneumatiques peuvent éventuellement être utilisés pour assurer cette pression. Le bras (4) est monté autour d'un pivot (5) sur un support (6) lui-même fixé sur une barre (7) s'étendant sur toute la longueur du métier. La mise en appui des cylindres presseurs contre les cannelés (2) est obtenue au moyen d'un levier (8) sur lequel agit l'opérateur pour, soit mettre l'ensemble en position de travail (figure 1), soit au contraire écarter les cylindres pressseurs (3) lorsqu'une opération doit être faite sur le système d'étirage. En général, le débrayage se fait, après lacher de pression, dans l'ordre zone alimentaire (A) vers zone sortie (B) et, à la fermeture l'ordre est inverse. La structure et le fonctionnement de tels dispositifs d'étirage ressortent clairement du brevet français 2081886 et ne seront donc pas décrits en détail.

Il ressort clairement des figures 1 et 2 annexées que lorsque l'on souhaite ouvrir le système d'étirage, par exemple lors d'une relance, qu'il y a un très grand débattement entre les cannelés et les cylindres presseurs, qui dans certains cas, peut être gênant lorsque l'on souhaite automatiser de telles opérations.

Outre cet inconvénient, lors du débrayage, il peut se former des enroulements de fibres autour des arbres cannelés et, par ailleurs, lors de la relance, se pose le problème de l'affinage de la mèche alimentaire, problème d'autant plus important que la tendance actuelle vise à réaliser de très gros taux d'étirage et donc à utiliser des mèches alimentaires de titre élevé.

Or on a trouvé, et c'est ce qui fait l'objet de la présente invention, un perfectionnement à de tels trains d'étirage pendulaires qui surmonte ces inconvénients et qui permet notamment d'assurer le débrayage du train d'étirage sans agir sur la pression exercée sur les cylindres presseurs et sans pivotement du bras pendulaire, tout en maintenant la mèche dans son état d'étirage, ce qui facilite les opérations de relance, notamment dans le cas où la matière alimentaire est constituée d'un ruban de fibres de titre élevé.

D'une manière générale, l'invention concerne donc un dispositif d'étirage de mèches ou rubans de fibres sur une machine de filature en vue de transformer cette matière en filé, ledit dispositif étant du type à bras pendulaires, constitué essentiellement d'un ensemble comprenant, montés sur le bâti support de la machine, d'une part une série d'arbres cannelés s'étendant sur toute la longueur de la machine et communs à toutes les positions de travail, lesdits arbres étant entraînés en rotation et, d'autre part, d'éléments presseurs constitués de cylindres montés sur un bras support pivotant et qui comporte des moyens permettant d'assurer la pression des cylindres presseurs contre les arbres cannelés et il se caractérise en ce que le montage sur le bâti de la machine du bras pendulaire portant les éléments presseurs est réalisé par l'intermédiaire d'un support comportant des moyens permettant d'écarter simultanément les cylindres presseurs parallèlement à la ligne d'arbres cannelés. Une telle conception permet l'ouverture du bras avec un encombrement minimal, ce qui facilite l'implantation d'accessoires divers sur la machine, tels que par exemple l'installation d'un robot de service permettant une automatisation.

Selon une forme de réalisation conforme à l'invention dans laquelle la machine de filature comporte, pour chaque position de travail, un dispositif d'étirage permettant de traiter simultanément deux mèches, c'est-à-dire dans lequel deux bras pendulaires sont montés en parallèle sur une barre support, le montage de ladite barre sur le bâti de la machine est réalisé par l'intermédiaire d'un support commun pour ces deux trains d'étirage, ledit support servant d'élément de guidage et de maintien à deux axes coulissants dont l'une des extrémités est reliée à la barre support et dont l'autre extrémité est soumise à l'action de moyens permettant de commander ledit coulissement, ces moyens étant constitués, par exemple, par un vérin pneumatique dont la tige agit sur une traverse reliant les extrémités desdits axes.

Par ailleurs, le dispositif d'étirage conforme à l'invention peut éventuellement être associé à des moyens permettant d'assurer un pincement automatique de la matière fibreuse lors du déplacement du bras pendulaire ainsi qu'éventuellement des moyens permettant d'écarter la mèche de la surface des cylindres cannelés, par exemple par déplacement de guides mobiles disposés entre chaque cylindre et/ou action d'un jet d'air agissant contre la mèche.

L'invention et les avantages qu'elle apporte seront cependant mieux compris grâce à l'exemple de réalisation donné ci-après à titre indicatif et non limitatif et qui est illustré dans les schémas annexés dans lesquels:
― les figures 1 et 2 illustrent comme vu précédémment, de manière schématique, la structure et le fonctionnement d'un bras pendulaire conventionnel;
― les figures 3 et 4 sont des schémas vus respectivement de côté et de dessus d'un bras pendulaire réalisé conformément à l'invention en position normale de travail;
― les figures 5 et 6 sont des vues correspondantes aux figures 3 et 4, montrant un dispositif d'étirage conforme à l'invention en position ouverte, par exemple pour effectuer une opération de relance;
― la figure 7 est une vue partielle, de face, d'une machine de filature équipée d'un dispositif d'étirage conforme à l'invention;
― la figure 8 est une coupe selon l' axe A de la figure 7.

Dans la suite de la description, les éléments du dispositif conforme à l'invention similaires à ceux des bras pendulaires conventionnels, seront désignés par les mêmes références que celles utilisées précédemment pour les figures 1 et 2.

Par ailleurs, dans la suite de la description, l'invention sera décrite pour un système d'étirage jumelé, c'est-à-dire comportant deux trains d'étirage montés sur un support commun, mais il est évident que cela n'est pas limitatif.

Si l'on se reporte aux figures annexées, le dispositif d'étirage conforme à l'invention comporte, d'une manière similaire aux trains d'étirage à bras pendulaire conventionnels, montés sur le bâti support (1) de la machine, une série d'arbres cannelés (2) s'étendant sur toute la longueur de ladite machine et communs à toutes les positions de travail. Ces arbres cannelés (2) sont entraînés en rotation, leur nombre et écartement étant fonction des matières à traiter et du taux d'étirage. Par ailleurs, certains de ces arbres peuvent être associés à un système à manchon (9) comme représenté à la figure 8.

L'étirage de la mèche (10) est assuré au moyen de cylindres presseurs (3) montés sur un bras support (4) dit "bras pendulaire". La pression exercée par les cylindres (3) est obtenue en général au moyen de ressorts (non représentés) travaillant en compression et montés à l'intérieur du bras (4). Le bras (4) est monté autour d'un pivot (5) sur un support (6) lui-même fixé sur une barre (7). Dans le cas présent, la barre (7) supporte deux trains d'étirage similaires et qui sont donc montés en parallèle sur le métier. Conformément à l'art antérieur, la mise en appui du cylindre presseur (3) contre les arbres cannelés (2) peut être obtenue au moyen d'un levier (8) sur lequel peut agir l'opérateur.

Par ailleurs, conformément au perfectionnement apporté par l'invention, le montage des bras pendulaires sur le bâti de la machine est réalisé de manière à pouvoir écarter simultanément l'ensemble des cylindres presseurs (3) des arbres cannelés (2) et ce, parallèlement à ces derniers sans par ailleurs agir sur le levier (8). Selon le mode de réalisation illustré, ce déplacement simultané de l'ensemble des cylindres presseurs (3) est obtenue en montant la barre d'appui (7) sur un ensemble susceptible d'être déplacé orthogonalement au plan d'étirage et qui, dans le cas présent, est constitué de deux tiges (11, 12) montées coulissantes à l'intérieur d'un support (13) lui-même solidaire du bâti (1). Les extrémités (14, 15) des tiges (11, 12) sont fixées à la barre d'appui (7), alors que les extrémités (16, 17) sont, quant à elles, fixées à une traverse (18) qui est reliée à la tige (19) d'un vérin (20). En position normale de travail (voir fig. 3 et 4), le vérin (20) repousse la traverse (18) et, par suite, maintient les cylindres (3) en appui contre les cannelés (2). La course est de préférence limitée en prévoyant une butée (21) sur le support (13), butée dont l'extrémité (22) vient en contact avec la barre support (7).

Lorsque l'on souhaite arrêter le système d'étirage, par exemple pour effectuer une relève de bobine pleine ou un changement de pot de mèche alimentaire, il suffit de commander le vérin (20) qui permet l'entraînement de la barre de liaison (18), donc l'entraînement des axes (11, 12) et, par suite, le déplacement de la barre support (7), donc des cylindres presseurs (3) (voir fig. 5, 6).

Grâce à un tel dispositif, il est donc possible d'écarter les cylindres presseurs (3) des arbres cannelés (2) parallèlement à ces derniers, donc en ayant un encombrement minimum et en maintenant la mèche dans son état d'étirage.

De plus, ainsi que cela ressort des figures de détail 7 et 8, le système d'étirage conforme à l'invention peut être associé à un pince-mèches (23) disposé en regard de la barre d'appui (7), de telle sorte que lorsque cette dernière est déplacée lors de l'écartement des cylindres presseurs (3), elle vienne s'appuyer contre la surface dudit pince-mèches (23).

De plus, si les éléments de guidage de la mèche à l'entrée du système d'étirage et entre chaque zone comprise entre les cannelés et les cylindres presseurs peuvent être fixes (voir fig. 8), il pourrait être envisagé de relier ces éléments de guidage à la barre support (7) (ou tout autre élément déplacé lors de l'écartement des rouleaux presseurs), ce qui permet d'écarter la mèche des cylindres cannelés et élimine par là tout risque d'enroulement de ladite mèche.

D'autres éléments additionnels tels que par exemple un système de soufflage pourrait être prévu pour réaliser un tel écartement.

Un tel dispositif d'étirage est particulièrement adapté pour toutes les machines de filature dans lesquelles on souhaite réaliser un étirage élevé à partir d'un ruban alimentaire étant donné qu'il est possible, grâce à l'écartement simultané de tous les rouleaux presseurs, de maintenir la mèche dans son état étiré sur la longueur du système d'étirage. Par ailleurs, le très faible encombrement lors de l'ouverture qui résulte de la conception d'un tel dispositif facilite l'implantation d'accessoires divers sur la machine et notamment permet de résoudre de nombreux problèmes posés par l'automatisation des machines textiles, notamment lorsque l'on souhaite leur associer un robot de service.

Il est évident, bien que cela n'ait pas été dit précédemment, qu'il est toujours possible d'utiliser un tel dispositif d'étirage de manière conventionnelle comme illustré aux figures 1 et 2.

## Revendications

1. Dispositif d'étirage de mèches ou rubans de fibres sur une machine de filature en vue de transformer cette matière en filés, du type à bras pendulaire, constitué essentiellement d'un ensemble comprenant, montés sur le bâti support (1) de la machine, une série d'arbres cannelés (2), s'étendant sur toute la longueur de la machine et communs à toutes les positions de travail, lesdits arbres étant entraînés en rotation, et, d'autre part, d'éléments presseurs (3) constitués de cylindres, montés sur un bras support pivotant (4) comportant des moyens permettant d'assurer la pression des cylindres presseurs (3) contre les arbres cannelés (2), caractérisé en ce que le montage sur le bâti (1) de la machine du bras pendulaire (4) portant les éléments presseurs (3) est réalisé par l'intermédiaire d'un support comportant des moyens permettant d'écarter simultanément les cylindres presseurs (3) parallèlement à la ligne d'arbres cannelés (2).

2. Dispositif d'étirage selon la revendication 1, comportant deux bras pendulaires (4) montés en parallèle sur une barre support (7), caractérisé en ce que le montage de ladite barre (7) sur le bâti de la machine étant réalisé par l'intermédiaire d'un support commun (13) pour ces deux trains d'étirage, ledit support (13) servant d'élément de guidage et de maintien à deux axes coulissants (11, 12) dont l'une des extrémités (14, 15) est reliée à la barre support (7) et dont l'autre extrémité (16, 17) est soumise à l'action de moyens permettant de commander ledit coulissement.

3. Dispositif d'étirage selon la revendication 2, caractérisé par le fait que les moyens permettant de commander le coulissement des axes (3) sont constitués par un vérin pneumatique (20) dont la tige (19) agit sur une traverse (18) reliant les extrémités (16, 17) des axes (11, 12).

4. Dispositif d'étirage selon l'une des revendications 1 à 3, caractérisé en ce qu'il est associé à des moyens (21) permettant d'assurer un pincement automatique de la matière fibreuse lors du déplacement du bras pendulaire.

5. Dispositif d'étirage selon l'une des revendications 1 à 4, caractérisé en ce qu'il comporte des moyens permettant d'écarter la mèche de la surface des cylindres cannelés (2) lors du déplacement des cylindres presseurs (3).

## Patentansprüche

1. Streckwerk für Vorgarne oder Faserbänder an einer Spinnmaschine, um diese Materialien in Garn umzuformen, mit Pendelarmen, die im wesentlichen aus einem Zusammenbau bestehen, der, an einem Tragegestell (1) der Maschine befestigt, eine Reihe an Streckwellen (2) aufweist, die sich über die gesamte Länge der Maschine und gemeinschaftlich zu allen Arbeitsstellen erstrecken, wobei die Streckwellen drehangetrieben sind, und wobei andererseits Anpreßelemente (3) vorgesehen sind, die durch Zylinder gebildet werden, die an einem schwenkbaren Trägerarm (4) befestigt sind, der Mittel aufweist, die das Andrücken der Anpreßzylinder (3) gegen die Streckwellen (2) sicherstellen, dadurch gekennzeichnet, daß das Anbringen des Pendelarmes (4), der die Anpreßelemente (3) trägt, am Tragegestell (1) der Maschine mittels eines Trägers bewerkstelligt ist, der Mittel aufweist, die ein simultanes Wegbewegen der Anpreßzylinder (3) parallel zu der Reihe an Streckwellen (2) ermöglichen.

2. Streckwerk nach Anspruch 1, das zwei Pendelarme (4) aufweist, die parallel verlaufend an einer Trägerstange (7) befestigt sind, dadurch gekennzeichnet, daß die Befestigung der Stange (7) am Tragegestell der Maschine durch einen zwischenliegenden, für die beiden Streckzüge gemeinsamen Träger (13) bewerkstelligt wird, wobei der Träger (13) als Führungs- und Halteelement für zwei verschiebbare Spindeln (11, 12) dient, von denen eines derer äußeren Enden (14, 15) mit der Stange (7) und das andere Ende (16, 17) der Wirkung von Mitteln ausgesetzt ist, die das Verschieben steuern.

3. Streckwerk nach Anspruch 2, dadurch gekennzeichnet, daß die Mittel, die ein Steuern der Verschiebung der Spindeln (3) ermöglichen, durch einen Pneumatikzylinder (20) gebildet werden, dessen Stange (19) auf einen Querträger (18) einwirkt, der die beiden äußeren Enden (16, 17) der Spindeln (11, 12) verbindet.

4. Streckwerk nach einem der Ansprüche 1 bis 3, dadurch gekennzeichnet, daß es mit Mitteln (21) verbunden ist, die ein automatisches Festhalten des Fasermaterials beim Verschieben des Pendelarmes sicherstellen.

5. Streckwerk nach einem der Ansprüche 1 bis 4, dadurch gekennzeichnet, daß es Mittel aufweist, die ein Wegbewegen des Garnes von der Oberfläche der Streckwellen (2) beim Verschieben der Anpreßzylinder (3) ermöglichen.

## Claims

1. Device for drawing roves or slivers of fibers on a spinning machine with a view to converting this material into spun yarns, of the type incorporating pendulous arms, constituted essentially by an assembly comprising, mounted on the support frame (1) of the machine, a series of splined shafts (2) extending over the whole length of the machine and common to all the work positions, said shafts being driven in rotation and, on the other hand, presser elements (3) constituted by rollers mounted on a pivoting support arm (4) comprising means ensuring pressure of the presser rollers (3) against the splined shafts (2), characterized in that the pendulous arm (4) bearing the presser elements (3) is assembled on the frame (1) of the machine via a support comprising means for simultaneously separating the presser rollers (3) parallel to the line of splined shafts (2).

2. Drawing device according to the claim 1, comprising two pendulous arms (4) mounted in parallel on a support bar (7), characterized in that said bar (7) is mounted on the frame of the machine via a common support (13) for these two drawing systems, said support (13) serving as element for guiding and maintaining two sliding spindles (11, 12) of which one of the ends (14, 15) is connected to the support bar (7) and of which the other end (16, 17) is subjected to the action of means for controlling said slide.

3. Drawing device according to the claim 2, characterized by the fact that the means for controlling slide of the spindles (3) are constituted by a pneumatic jack (20) whose rod (19) acts on a cross member (18) connecting the ends (16, 17) of the spindles (11, 12).

4. Drawing device of one of claims 1 to 3, characterized in that it is associated with means (21) for ensuring automatic gripping of the fibrous material during displacement of the pendulous arm.

5. Drawing device of one of claims 1 to 4, characterized in that it comprises means for moving the rove away from the surface of the splined shafts (2) during displacement of the presser rollers (3).
